# EUROPÄISCHE PATENTSCHRIFT

(11) **EP 1 085 145 B1**
(45) Veröffentlichungstag und Bekanntmachung des Hinweises auf die Patenterteilung: **21.07.2004**
(21) Anmeldenummer: 00110392.8
(22) Anmeldetag: 16.05.2000
(51) Int. Cl.: E04F 19/06

(54) **Leistenanordnung zum Abdecken oder Überbrücken von Fugen, insbesondere für Fussböden**
Edging strip assembly for covering or for bridging joints, especially for floors
Assemblage d'un cadre de rebord pour couvrir ou recouvrir les joints, notamment pour planchers

(30) Priorität: 14.09.1999 DE 29916138 U
(43) Veröffentlichungstag der Anmeldung: 21.03.2001
(73) Patentinhaber: Müller, Hubert, 86633 Neuburg/Donau (DE); Müller, Werner, 86633 Neuburg/Donau (DE)
(72) Erfinder: Müller, Werner, 86633 Neuburg/Donau (DE)
(74) Vertreter: Neubauer, Hans-Jürgen, Dipl.-Phys.

(56) Entgegenhaltungen:
- DE-U- 9 301 719
- DE-U- 29 600 057
- US-A- 4 385 850
- US-A- 4 736 563
- US-A- 5 655 346

## Beschreibung

Die Erfindung betrifft eine Leistenanordnung zum Abdecken oder Überbrücken von Fugen, insbesondere für Fußböden nach dem Oberbegriff des Anspruchs 1.

Leistenanordnungen zum Abdecken oder Überbrücken von Fugen sind allgemein bekannt. Derartige Leistenanordnungen zum Abdecken oder Überbrücken von Fugen werden z.B. dort verwendet, wo ein Übergang zwischen einem hohen und einem niedrigen Bodenbelag hergestellt werden muss, wie dies beispielsweise zwischen Parkettböden mit verschiedenen Höhen bzw. beim Übergang zu anderen Bodenbelegsarten, z.B. Teppich, PVC, Linoleum, der Fall ist. Je nach Einbausituation kann die Leistenanordnung daher eine Funktion als Übergangs-, Ausgleichs- oder Abschlussprofil erfüllen. Die Leistenanordnungen werden mit einer derartigen Funktion in bestimmten Standardabmessungen hergestellt und bestehen in der Regel aus einer mit dem Unterboden fest verbindbaren Basisleiste als Montageleiste, auf die eine Abdeckleiste als Profilleiste aufgesteckt wird, so dass keine sichtbare Verschraubung mehr erforderlich ist. Je nach Abdeck- oder Überbrückungssituation kann die Abdeckleiste während des Aufsteckens und/oder im aufgesteckten Zustand dabei entweder parallel oder aber auch schräg, z.B. bei schwierig zu überbrückenden Bodenbelägen unterschiedlicher Höhe, bezüglich der Basisleiste ausgerichtet sein.

So ist aus der DE 93 01 719 U1 eine Leistenanordnung zum Abdecken oder Überbrücken von Fugen für Fußböden bekannt, die eine Abdeckleiste und eine mit einem Boden fest verbindbare Basisleiste umfasst, die mittels einer überdrückbaren Rastverbindung lösbar miteinander verbindbar sind. Die Rastverbindung wird hier durch ein Abdeckleisten-Rastelement und ein diesem zugeordnetes Basisleisten-Rastelement gebildet, die jeweils aus zwei voneinander beabstandeten, in Leistenlängsrichtung in etwa parallel verlaufenden und in etwa senkrecht von den Leisten abstehenden Längsstegen bestehen. An den einander abgewandten Außenflächen der Abdeckleisten-Längsstege ist jeweils ein sägezahnförmiges Rastprofil und an den einander zugewandten Innenflächen der Basisleisten-Längsstege ist jeweils ein dem Rastprofil zugeordnetes sägezahnförmiges Gegenrastprofil ausgebildet. Im verrasteten Zustand der Abdeckleiste mit der Basisleiste übergreifen daher die Basisleisten-Längsstege die Abdeckleisten-Längsstege jeweils seitlich, wobei die Basisleisten-Längsstege zur Ausbildung einer überdrückbaren Rastverbindung jeweils am unteren Ende elastisch federnd angelenkt sind.

Nachteilig bei einem derartigen Aufbau der Leistenanordnung ist, dass bei einer ggf. erforderlichen schrägen Ausrichtung der Abdeckleiste gegenüber der Basisleiste, bei dem z.B. zu Beginn eines Aufsetzvorgangs eine der Rastprofil/Gegenrastprofil-Paarungen miteinander in Eingriff gebracht wird, diese Rastprofil-/Gegenrastprofil-Paarung im Verlauf der weiteren Aufsteckbewegung wieder teilweise oder vollständig außer Eingriff geraten kann. Ebenso besteht eine derartige Gefahr im Falle einer schrägen Ausrichtung der Abdeckleiste gegenüber der Basisleiste im verrasteten Zustand durch eine einseitig wirkende hohe Spannkraft, insbesondere wenn der zugeordnete Basisleisten-Längssteg elastisch federnd angelenkt ist. Der Aufsteckvorgang kann daher mit einem derartigen Aufbau der Leistenanordnung insgesamt zeitaufwendig sein, was wiederum einen höheren Kostenaufwand bei der Montage derartiger Leistenanordnungen zur Folge hat.

Weiter ist aus der gattungsgemäßen DE 296 00 057 U1 eine Leistenanordnung zum Abdecken oder Überbrücken von Fugen für Fußböden bekannt, die eine Abdeckleiste und eine mit einem Unterboden fest verbindbare Basisleiste umfasst, die mittels einer überdrückbaren Rastverbindung lösbar miteinander verbindbar sind.

Die Rastverbindung ist durch ein Abdeckleisten-Rastelement, das an der der Basisleiste zugewandten Unterseite der Abdeckleiste angeordnet ist und ein zahnförmiges Rastprofil umfasst, sowie durch ein dem Abdeckleisten-Rastelement entsprechend zugeordnetes Basisleisten-Rastelement, das an der der Abdeckleiste zugewandten Oberseite der Basisleiste angeordnet ist und ein dem zahnförmigen Rastprofil entsprechend zugeordnetes zahnförmiges Gegenrastprofil umfasst, gebildet.

Das Abdeckleisten-Rastelement ist wiederum durch zwei voneinander beabstandete, in Längsrichtung der Abdeckleiste in etwa parallel verlaufende und in etwa senkrecht von der Abdeckleistenunterseite abstehende Abdeckleisten-Längsstege und das Basisleisten-Rastelement durch zwei voneinander beabstandete, in Längsrichtung der Basisleiste in etwa parallel verlaufende und in etwa senkrecht von der Basisleistenoberseite abstehende Basisleisten-Längsstege gebildet.

Im verrasteten Zustand der Abdeckleiste mit der Basisleiste übergreifen die Abdeckleisten-Längsstege die Basisleisten-Längsstege wenigstens teilweise seitlich, wobei wenigstens einer der Abdeckleisten-Längsstege und/oder der Basisleisten-Längsstege elastisch federnd an der Basisleiste und/oder der Abdeckleiste angebunden ist.

Ferner ist an der Abdeckplattenunterseite in Längsrichtung in etwa in einem mittleren Bereich zwischen den beiden Abdeckleisten-Längsstegen ein in etwa parallel dazu verlaufender Mittelsteg vorgesehen.

Konkret weist hier der Mittelsteg an seinen beiden Seitenflächen ein sägezahnförmiges Rastprofil auf, dem auf den einander zugewandten Innenseiten der Basisleisten-Längsstege ein entsprechendes sägezahnförmiges Gegenrastprofil zugeordnet ist. Im verrastetem Zustand der Abdeckleiste mit der Basisleiste steht das Rastprofil im Eingriff mit dem Gegenrastprofil, wobei die beiden Abdeckleisten-Längsstege die Basisseiten-Längsstege seitlich übergreifen und, an den Basisleisten-Längsstegen anliegen.

Wie praktische Versuche gezeigt haben, ist eine ggf. erforderliche schräge Ausrichtung der Abdeckleiste gegenüber der Basisleiste mit diesem Aufbau der Leistenanordnung nicht möglich. Zur Verrastung der Abdeckleiste mit der Basisleiste werden hier zuerst die Basisleisten-Längsstege durch den Abdeckleisten-Mittelsteg auseinander gespreizt, die dann wieder die Abdeckleisten-Längsstege auseinander spreizen, um ein weiteres Einstecken des Mittelstegs zwischen die Basisleisten-Längsstege zu ermöglichen. Wie die praktischen Versuche weiter gezeigt haben, ist eine derartige Verrastung insgesamt sehr schwergängig und nur mit erheblichen Kraftaufwand herstellbar, wobei insbesondere das Ablösen der Abdeckleiste von der Basisleiste erhebliche Schwierigkeiten bereitet und ggf. zu einer Beschädigung des Rast- und/oder Gegenrastprofils führen kann.

Es ist daher Aufgabe der Erfindung, eine alternative Leistenanordnung zum Abdecken oder Überbrücken von Fugen, insbesondere für Fussböden, zu schaffen, bei der die Abdeckleiste mit der Basisleiste schnell und einfach, sowie mit einem dauerhaften Eingriff verrastbar ist.

Diese Aufgabe wird gelöst mit den Merkmalen des Anspruchs 1.

Gemäß Anspruch 1 ist das zahnförmige Rastprofil jeweils an den einander zugewandten Innenflächen der Abdeckleisten-Längsstege und das zahnförmige Gegenrastprofil jeweils an den voneinander abgewandten Außenflächen der Basisleisten-Längsstege angeordnet. Ferner kommt der Mittelsteg bei einer schrägen Ausrichtung der Abdeckleiste gegenüber der Basisleiste an einem oberen Ende eines der Basisleisten-Längsstege zur Anlage und hält dessen Gegenrastprofil in Eingriff mit dem Rastprofil des zugeordneten Abdeckleisten-Längsstegs. Bei einer in etwa parallelen Ausrichtung der Abdeckleiste und der Basisleiste im verrasteten Zustand weist der Mittelsteg einen Abstand zu den Basisleisten-Längsstegen auf.

Wie praktische Versuche gezeigt haben, wird dadurch erreicht, dass bei einer schrägen Ausrichtung der Abdeckleiste gegenüber der Basisleiste ein entsprechender Basisleisten-Längssteg nicht mehr freikommen kann und mit seinem Gegenrastprofil dauerhaft in Eingriff mit dem zugeordneten Rastprofil gehalten wird. So wird z.B. bei einer schrägen Ausrichtung der Abdeckleiste gegenüber der Basisleiste zu Beginn eines Aufsteckvorgangs, bei der eine der Rastprofil/Gegenrastprofil-Paarungen miteinander in Eingriff gebracht wird, sichergestellt, dass diese Rastprofil-/Gegenrastprofil-Paarung im Verlauf der weiteren Aufsteckbewegung durch den Mittelsteg dauerhaft in Eingriff gehalten wird, so dass das Aufstecken insgesamt einfach und schnell erfolgen kann. Dies gilt ebenso bei einer schrägen Ausrichtung der Abdeckleiste gegenüber der Basisleiste im verrasteten Zustand, da auch hier durch den Mittelsteg erreicht wird, dass eine unter einer hohen Vorspannung stehende Rastprofil-/Gegenrastprofil-Paarung dauerhaft in Eingriff gehalten wird, auch wenn einer der Längsstege elastisch federnd angelenkt ist.

Gleichzeitig kann der Mittelsteg in einer Doppelfunktion auch als Aufsetzhilfe dienen, da er bei einer schrägen Ausrichtung der Abdeckleiste gegenüber der Basisleiste zu Beginn eines Aufsteckvorgangs, bei dem eine der Rastprofil/Gegenrastprofil-Paarungen miteinander in Eingriff gebracht wird, am oberen Ende des Basisleisten-Längsstegs anliegt und damit sicherstellt, dass das Rastprofil und das Gegenrastprofil für den geforderten gleichmäßigen Eingriff entlang der gesamten Längserstreckungsrichtung stets in einem jeweils gleichen Zahnprofilbereich ineinandergreifen. Dadurch wird ein den Aufsteckvorgang behinderndes Verklemmen der zahnförmigen Rastprofile auf in Leistenlängsrichtung gesehen unterschiedlichen Zahnprofilhöhen vermieden.

Durch die Beabstandung des Mittelstegs von den Basisleisten-Längsstegen im verrasteten Zustand der Leistenanordnung bei in etwa paralleler Ausrichtung von Abdeckleiste und Basisleiste wird ferner erreicht, dass der Aufsteckvorgang insgesamt leichtgängig, d.h. ohne erheblichen Kraftaufwand möglich ist, da der oder die elastisch federnd angebundenen Längsstege, z.B. die Basisleisten-Längsstege, Platz zum Ausweichen während des Überdrückvorgangs haben.

Des weiteren übernimmt der Mittelsteg auch eine Stabilisierungsfunktion für die Abdeckleiste insgesamt, insbesondere jedoch im Bereich des Rastelements, indem es diese zusätzlich verstärkt. Dies ist vorteilhaft, da die Abdeckleiste z.B. als Trittleiste stets erhöhten Belastungen ausgesetzt ist. Damit kann einer Beschädigung der Leistenanordnung auf einfache Weise entgegengewirkt werden.

Nach Anspruch 2 erstrecken sich die Abdeckleisten-Längsstege und die Basisleisten-Längsstege sowie der Mittelsteg wenigstens abschnittweise über einen Teilbereich der Abdeckleiste und/oder der Basisleiste. Da die Abdeckleiste und die Basisleiste jedoch in der Regel als Meterware ausgebildet sind, ist es vorteilhaft, dass sich die Abdeckleisten-Längsstege und die Basisleisten-Längsstege sowie der Mittelsteg über die gesamte Länge der Abdeckleiste und/oder der Basisleiste erstrecken.

Das Gegenrastprofil und das Rastprofil können grundsätzlich auf verschiedene Art und Weise ausgebildet sein, so lange sichergestellt ist, dass eine hinreichende Verrastung der Abdeckleiste mit der Basisleiste möglich ist. Nach Anspruch 3 ist daher das Gegenrastprofil und das Rastprofil jeweils wenigstens am freien Längsstegende ausgebildet.

In ihrer bevorzugten Ausführungsform stehen die Basisleisten-Längsstege nach Anspruch 4 jeweils mit gleicher Höhe von der Basisleistenoberseite ab, wobei wenigstens einer, vorzugsweise jedoch beide Basisleisten-Längsstege elastisch federnd an der Basisplattenoberseite angebunden sind. Alternativ dazu kann auch vorgesehen sein, dass die Abdeckleisten-Längsstege elastisch federnd an der Basisplattenoberseite angebunden sind. Eine derartig elastisch federnde Anbindung ist auf einfache Weise herstellbar, z. B. durch eine Materialschwächung im Anbindungsbereich.

In einer ersten konkreten Ausführungsform ist die Abdeckleiste nach Anspruch 5 als Übergangsprofil ausgebildet, bei dem das Abdeckleisten-Rastelement im Querschnitt in etwa in einem mittleren Bereich an der Abdeckleistenunterseite mit beidseitig davon in etwa symmetrisch bezüglich des Abdeckleisten-Rastelements abstehenden Abdeckleistenseitenbereichen angeordnet ist. Je nach den jeweils gegebenen Einbausituationen kann die Abdeckleiste dabei nach Anspruch 6 gerade oder auch leicht konvex gewölbt ausgebildet sein.

In einer alternativen Ausführungsform ist die Abdeckleiste nach Anspruch 7 als Ausgleichsprofil ausgebildet, bei dem das Abdeckleisten-Rastelement im Querschnitt vorzugsweise leicht versetzt zur Mitte an der Abdeckplattenunterseite mit beidseitig davon abstehenden Abdeckleistenseitenbereichen angeordnet ist. Ein erster Abdeckleistenseitenbereich ist bezüglich des Abdeckleisten-Rastelements länger als ein gegenüberliegender zweiter Abdeckleistenseitenbereich ausgebildet und der zweite Abdeckleistenseitenbereich liegt bei waagrecht ausgerichteter Abdeckleiste bezüglich einer Horizontalebene zudem höher als der längere, erste Abdeckleistenseitenbereich. Mit einem derartigen Ausgleichsprofil lassen sich insbesondere unterschiedliche Bodenbelaghöhen gut ausgleichen.

Nach Anspruch 8 stehen der Mittelsteg und der Abdeckleistenlängssteg jeweils mit gleicher Höhe von der Abdeckleistenunterseite ab. Je nach Einbausituation sind jedoch andere Längen- und Höhenverhältnisse von Mittelsteg und Abdeckleisten-Längsstegen möglich. So ist nach Anspruch 9 vorgesehen, dass der Mittelsteg eine größere Länge aufweisen kann, als die Abdeckleisten-Längsstege, womit ein vorteilhaftes Einfädeln der Abdeckleiste beim Aufstecken und damit eine weitere Vereinfachung des Aufsteckvorgangs möglich ist. Dabei kann nach Anspruch 10 die Abdeckleisten-Längsstege im voll verrasteten Zustand die Basisleisten-Längsstege vollständig seitlich übergreifen und das freie Mittelstegende in einer Nut an der Basisleistenoberseite aufgenommen sein, wobei im letzteren Fall eine besonders stabile Verbindung herstellbar ist. Bei der Dimensionierung ist dabei lediglich zu berücksichtigen, dass die erfindungsgemäße Verwendung sichergestellt bleibt.

In einer weiteren alternativen Ausführungsform ist nach Anspruch 11 die Abdeckleiste als Abschlussprofil ausgebildet, bei dem das Abdeckleisten-Rastelement randseitig an der Abdeckleistenunterseite mit im Querschnitt einem abstehendem Abdeckleistenseitenbereich angeordnet ist. Das Abschlussprofil ist dabei vorzugsweise gerade oder leicht konvex gewölbt ausgebildet. In einer konkreten Ausführungsform weist dabei nach Anspruch 12 ein randseitiger Abdeckleisten-Längssteg eine größere Länge auf als der Mittelsteg und ein innerer Abdeckleisten-Längssteg, die beide eine vorzugsweise gleiche Länge aufweisen.

Für eine besonders gute Verrastung zwischen der Abdeckleiste und der Basisleiste wird nach Anspruch 13 vorgeschlagen, dass das Zahnprofil des Rastprofils und das Gegenrastprofils als Sägezahnprofil ausgebildet ist. Alternativ dazu, können jedoch auch andere Zahnprofile vorgesehen werden, die eine geeignete Verrastung sicherstellen, z.B. eine mehr abgerundete Zahnprofilform.

Vorteilhaft ist die Abdeckleiste nach Anspruch 14, aus z. B. Aluminium hergestellt und auf einer Sichtfläche mit einem Furnier, vorzugsweise einem Echtholzfurnier, wie z.B. Ahorn, Eiche oder gedämpfte Buche, beschichtet. In einer weiteren bevorzugten Ausführungsform kann die Oberfläche zudem mit einem Lack beschichtet sein. Die Basisleiste ist vorzugsweise aus einem Kunststoff hergestellt. Eine derartige Abdeckleiste aus Aluminium ist einfach und preiswert herzustellen und bildet zudem eine stabile Abdeckung, die relativ unempfindlich gegen Belastungen von der Oberseite her ist. Durch die Furnierbeschichtung können dabei Abdeckleisten hergestellt werden, die auf einfache Weise vorteilhaft an die entsprechende Einbauumgebung angepasst werden können. Damit wird insgesamt eine Leistenanordnung zur Verfügung gestellt, die einen optisch ansehnlichen, sowie qualitativ hochwertigen Gesamteindruck vermittelt. Die Basisleisten werden dabei vorzugsweise mit dem Unterboden verschraubt bzw. verdübelt. Alternativ dazu kann die Basisleiste auch mit dem Unterboden verklebt werden.

Die Erfindung wird nachfolgend anhand einer Zeichnung näher erläutert.

Es zeigen:
- Fig. 1: eine schematische Querschnittansicht einer ersten Ausführungsform einer Leistenanordnung im verrasteten Zustand,
- Fig. 2: eine schematische Querschnittansicht einer zweiten Ausführungsform einer Leistenanordnung im verrasteten Zustand,
- Fig. 3: eine schematische Querschnittansicht einer dritten Ausführungsform einer Leistenanordnung im verrasteten Zustand,
- Fig. 4: eine schematische Querschnittansicht einer Leistenanordnung mit einer schrägen Ausrichtung der Abdeckleiste gegenüber der Basis-leiste.

In der Fig. 1 ist schematisch eine Querschnittansicht einer Leistenanordnung 1 zum Abdecken oder Überdrücken von Fugen für Fußböden dargestellt. Diese Leistenanordnung 1 umfasst eine Abdeckleiste 2 und eine Basisleiste 3. Wie dies aus der Fig. 1 weiter ersichtlich ist, ist diese Basisleiste 3 fest mit dem Unterboden 4 verschraubt.

In der Fig. 1 sind die Abdeckleiste 2 und die Basisleiste 3 mittels einer überdrückbaren Rastverbindung 5 lösbar miteinander verbunden, wobei Abdeckleistenseitenbereiche 14, 15 hier auf lediglich schematisch und beispielhaft dargestellten Bodenbelägen, die eine zu überdeckende Fuge bilden, aufliegt.

Die Rastverbindung 5 ist durch ein an der Basisleiste 3 angeordnetes Abdeckleisten-Rastelement 6 sowie durch ein an der Basisleiste 3 angeordnetes Basisleisten-Rastelement 7 gebildet. Das Abdeckleisten-Rastelement 6 wird dabei durch zwei voneinander beabstandete und in Längsrichtung der Abdeckleiste 2 in etwa parallel laufende und in etwa senkrecht von der Abdeckleistenunterseite abstehende Abdeckleisten-Längsstege 8 und das Basisleisten-Rastelement 7 durch zwei dem Abdeckleisten-Rastelement 6 entsprechend zugeordnete Basisleisten-Längsstege 9 gebildet, die ebenfalls voneinander beabstandet sind, in Längsrichtung der Basisleiste in etwa parallel verlaufen und in etwa senkrecht von der Basisleistenoberseite abstehen.

An den einander zugewandten Innenflächen der Abdeckleisten-Längsstege 8 ist ein sägezahnförmiges Rastprofil 10 und an den voneinander abgewandten Außenflächen der Basisleisten-Längsstege 9 ist jeweils ein sägezahnförmiges Gegenrostprofil 11 angeordnet, wobei die Abdeckleisten-Längsstege 8 im verrasteten Zustand der Abdeckleiste 2 mit der Basisleiste 3 die Basisleisten-Längsstege 9 teilweise seitlich übergreifen.

An der Abdeckplattenunterseite ist ferner in Längsrichtung in etwa in einem mittleren Bereich zwischen den beiden Abdeckleisten-Längsstegen 8 ein in etwa parallel dazu verlaufender Mittelsteg 12 vorgesehen, der, bei der in der Fig. 1 schematisch dargestellten Parallelausrichtung der Abdeckleiste 2 und der Basisleiste 3 im verrasteten Zustand einen Abstand zu den Innenseiten der Basisleisten-Längsstege 9 aufweist.

Wie der Fig. 1 weiter entnommen werden kann, stehen die Basisleisten-Längsstege 9 jeweils mit gleicher Höhe von der Basisleistenoberseite ab, wobei beide Basisleisten-Längsstege 9 elastisch federnd an der Basisplattenoberseite angebunden sind. Durch diese elastisch federnde Anbindung wird erreicht, dass die Basisleisten-Längsstege 9 im Rahmen der Verrastung einfach überdrückt werden können.

Die Abdeckleiste 2 ist als Übergangsprofil ausgebildet, bei dem das Abdeckleisten-Rastelement 6 im Querschnitt in etwa in einem mittleren Bereich an der Abdeckleistenunterseite mit beidseitig davon in etwa symmetrisch bezüglich des Abdeckleisten-Rastelements 6 abstehenden Abdeckleistenseitenbereichen 14,15 ausgebildet ist.

Wie dies aus der Fig. 1 weiter ersichtlich ist, ist die Abdeckleiste 2 leicht konvex gewölbt ausgebildet.

Die Abdeckleiste 2 ist vorzugsweise aus Aluminium hergestellt und auf einer Sichtfläche mit einem Furnier, vorzugsweise einem Echtholzfurnier aus Ahorn, Eiche oder gedämpfter Buche, beschichtet. Gegebenenfalls ist die Oberfläche zudem mit einem Lack beschichtet. Die Basisleiste 3 ist dagegen aus einem Kunststoff hergestellt, bei der die elastisch federnde Anbindung der Basisleisten-Längsstege 9 durch Materialschwächungen im Anbindungsbereich hergestellt ist.

Bei einer schrägen Ausrichtung der Abdeckleiste 2 gegenüber der Basisleiste 3 kommt, wie dies in der Fig. 4 schematisch und beispielhaft dargestellt ist, der Mittelsteg 12 an einem oberen Ende des in der Bildebene der Fig. 4 linken Basisleisten-Längsstegs 9 zur Anlage und hält dessen Gegenrastprofil 11 in Eingriff mit dem Rastprofil 10 des zugeordneten linken Abdeckleisten-Längsstegs 8. In der Darstellung der Fig. 4 ist der Zeitpunkt unmittelbar nach dem schrägen Ansetzen der Abdeckleiste 2 auf die Basisleiste 3 gezeigt, bei dem der Mittelsteg 12 am oberen Ende des linken Basisleisten-Längsstegs 9 zur Anlage gelangt, so dass dessen Gegenrastprofil 11 im Verlauf der durch den Pfeil 13 schematisch angedeuteten weiteren Aufsetzbewegung dauerhaft in Eingriff mit dem Rastprofil 10 des zugeordneten linken Abdeckleisten-Längsstegs 8 gehalten wird.

Der Mittelsteg 12 dient hier zudem als Aufsetzhilfe für ein gleichmäßiges Aufsetzen, da durch die Anlage am oberen Ende des Basisleisten-Längsstegs 9 sichergestellt ist, dass sich die Zähne des Gegenrastprofils 11 und des Rastprofils 10 jeweils auf der gleichen Höhe gegenüberliegen.

Eine derartige schräge Ausrichtung der Abdeckleiste 2 gegenüber der Basisleiste 3 kann z.B. auch im verrasteten Zustand vorliegen, wenn z.B., wie dies in der Fig. 4 lediglich schematisch und strichpunktiert dargestellt ist, Bodenbeläge mit unterschiedlichen Höhen auszugleichen sind. Dies kann insbesondere dann der Fall sein, wenn die auszugleichenden Höhenunterschiede sehr groß sind, so dass ein Höhenausgleich durch herkömmliche Ausgleichsprofile nicht möglich ist. Durch den Mittelsteg 12 ist dann auch hier der dauerhafte Eingriff einer Rastprofil-/Gegenrastprofil-Paarung 10,11 sichergestellt.

In der Fig. 2 ist schematisch eine alternative Leistenanordnung 17 als Ausgleichsprofil dargestellt. Eine Abdeckleiste 18 umfasst hier ein Abdeckleisten-Rastelement 19, das im Querschnitt leicht versetzt zur Mitte an der Abdeckplattenunterseite mit beidseitig davon abstehenden Abdeckleistenseitenbereichen 20, 21 angeordnet ist.

Der erste Abdeckleistenseitenbereich 20 ist bezüglich des Abdeckleisten-Rastelements 19 länger als ein gegenüberliegender zweiter Abdeckleistenseitenbereich 21, wobei der zweite Abdeckleistenseitenbereich 21 bei waagrecht ausgerichteter Abdeckleiste bezüglich einer Horizontalebene höher liegt als der längere, erste Abdeckleistenseitenbereich 20. Im übrigen entspricht der Aufbau der Leistenanordnung 17 derjenigen der Fig. 1, so dass hierauf nicht näher eingegangen wird.

In der Fig. 3 ist schließlich eine Leistenanordnung 22 schematisch im Querschnitt dargestellt, bei der eine Abdeckleiste 23 als Abschlussprofil ausgebildet ist. Ein Abdeckleisten-Rastelement 24 ist randseitig an der Abdeckleistenunterseite angeordnet, wobei im Querschnitt ein einziger abstehender Abdeckleistenseitenbereich 25 angeordnet ist. Auch hier ist das Abschlussprofil leicht konvex ausgebildet, wobei ein randseitiger Abdeckleisten-Längssteg 26 eine größere Länge aufweist als der Mittelsteg 27 und ein innerer Abdeckleisten-Längssteg 28, die beide eine gleiche Länge aufweisen. Ansonsten entspricht der Aufbau der Leistenanordnung 22 derjenigen der Fig. 1 und 2, so dass darauf auch hier nicht näher eingegangen wird.

## Patentansprüche

1. Leistenanordnung zum Abdecken oder Überbrücken von Fugen, insbesondere für Fußböden,
mit einer Abdeckleiste (2, 23) und einer mit einem Unterboden (4) fest verbindbaren Basisleiste (3), die mittels einer überdrückbaren Rastverbindung (5) lösbar miteinander verbindbar sind,
wobei die Rastverbindung durch ein Abdeckleisten-Rastelement (6, 24), das an der der Basisleiste zugewandten Unterseite der Abdeckleiste (2, 23) angeordnet ist und ein zahnförmiges Rastprofil (10) umfasst, sowie durch ein dem Abdeckleisten-Rastelement (4) entsprechend zugeordnetes Basisleisten-Rastelement (7), das an der der Abdeckleiste zugewandten Oberseite der Basisleiste (3) angeordnet ist und ein dem zahnförmigen Rastprofil (10) entsprechend zugeordnetes zahnförmiges Gegenrastprofil (11) umfasst, gebildet ist,
wobei das Abdeckleisten-Rastelement (6, 24) durch zwei voneinander beabstandete, in Längsrichtung der Abdeckleiste (2, 23) in etwa parallel verlaufende und in etwa senkrecht von der Abdeckleistenunterseite abstehende Abdeckleisten-Längsstege (8) und das Basisleisten-Rastelement (7) durch zwei voneinander beabstandete, in Längsrichtung der Basisleiste (3) in etwa parallel verlaufende und in etwa senkrecht von der Basisleistenoberseite abstehende Basisleisten-Längsstege (9) gebildet ist,
wobei die Abdeckleisten-Längsstege (8) im verrasteten Zustand der Abdeckleiste (2,23) mit der Basisleiste (3) die Basisleisten-Längsstege (9) wenigstens teilweise seitlich übergreifen,
wobei wenigstens einer der Abdeckleisten-Längsstege (8) und/oder der Basisleisten-Längsstege (9) elastisch federnd an der Basisleiste (3) und/oder der Abdeckleiste (2, 23) angebunden ist, und
wobei an der Abdeckplattenunterseite in Längsrichtung in etwa in einem mittleren Bereich zwischen den beiden Abdeckleisten-Längsstegen (8) ein in etwa parallel dazu verlaufender Mittelsteg (12) vorgesehen ist,
**dadurch gekennzeichnet,**
**dass** das zahnförmige Rastprofil (10) jeweils an den einander zugewandten Innenflächen der Abdeckleisten-Längsstege (8) und das zahnförmige Gegenrastprofil (11) jeweils an den voneinander abgewandten Außenflächen der Basisleisten-Längsstege (8) angeordnet ist, und
**dass** der Mittelsteg (12) bei einer schrägen Ausrichtung der Abdeckleiste (2;18;23) gegenüber der Basisleiste (3) an einem oberen Ende eines der Basisleisten-Längsstege (9) zur Anlage kommt und dessen Gegenrastprofil (11) in Eingriff mit dem Rastprofil (10) des zugeordneten Abdeckleisten-Längsstegs (8;26,28) hält und bei einer in etwa parallelen Ausrichtung der Abdeckleiste (2) und der Basisleiste (3) der Mittelsteg (12) im verrasteten Zustand einen Abstand zu den Basisleisten-Längsstegen (9) aufweist.

2. Leistenanordnung nach Anspruch 1, **dadurch gekennzeichnet, dass** sich die Abdeckleisten-Längsstege (8;26,28) und die Basisleisten-Längsstege (9) sowie der Mittelsteg (12) wenigstens abschnittweise über einen Teilbereich, vorzugsweise jedoch über die gesamte Länge der Abdeckleiste (2;18;23) und/oder der Basisleiste (3) erstrecken.

3. Leistenanordnung nach Anspruch 1 oder 2, **dadurch gekennzeichnet, dass** das Gegenrastprofil (11) und das Rastprofil (10) jeweils wenigstens am freien Längsstegende ausgebildet sind.

4. Leistenanordnung nach einem der Ansprüche 1 bis 3, **dadurch gekennzeichnet, dass** die Basisleisten-Längsstege (9) jeweils mit gleicher Höhe von der Basisleistenoberseite abstehen, wobei wenigstens einer, vorzugsweise jedoch beide, der Basisleisten-Längsstege (9) elastisch federnd an der Basisplattenoberseite angebunden sind.

5. Leistenanordnung nach einem der Ansprüche 1 bis 4, **dadurch gekennzeichnet, dass** die Abdeckleiste (2) als Übergangsprofil ausgebildet ist, bei dem das Abdeckleisten-Rastelement (6) im Querschnitt in etwa in einem mittleren Bereich an der Abdeckleistenunterseite mit beidseitig davon in etwa symmetrisch bezüglich des Abdeckleisten-Rastelements (6) abstehenden Abdeckleistenseitenbereichen (14,15) angeordnet ist.

6. Leistenanordnung nach Anspruch 5, **dadurch gekennzeichnet, dass** die Abdeckleiste (2) gerade oder leicht konvex gewölbt ausgebildet ist.

7. Leistenanordnung nach einem der Ansprüche 1 bis 4, **dadurch gekennzeichnet, dass** die Abdeckleiste (18) als Ausgleichsprofil ausgebildet ist, bei dem das Abdeckleisten-Rastelement (19) im Querschnitt vorzugsweise leicht versetzt zur Mitte an der Abdeckplattenunterseite mit beidseitig davon abstehenden Abdeckleistenseitenbereichen (20,21) angeordnet ist, wobei ein erster Abdeckleistenseitenbereich (20) bezüglich des Abdeckleisten-Rastelements (19) länger ist als ein gegenüberliegender zweiter Abdeckleistenseitenbereich (21) und der zweite Abdeckleistenseitenbereich (21) bei waagrecht ausgerichteter Abdeckleiste (18) bezüglich einer Horizontalebene höher liegt als der längere, erste Abdeckleistenseitenbereich (20).

8. Leistenanordnung nach einem der Ansprüche 1 bis 7, **dadurch gekennzeichnet, dass** der Mittelsteg (12) und die Abdeckleisten-Längsstege (8) jeweils mit gleicher Höhe von der Abdeckleistenunterseite abstehen.

9. Leistenanordnung nach einem der Ansprüche 1 bis 7, **dadurch gekennzeichnet, dass** der Mittelsteg (12) eine größere Länge als die Abdeckleisten-Längsstege (8) aufweist.

10. Leistenanordnung nach Anspruch 9, **dadurch gekennzeichnet, dass** die Abdeckleisten-Längsstege (8) im voll verrasteten Zustand die Basisleisten-Längsstege (9) vollständig seitlich übergreifen und das freie Mittelstegende in einer Nut an der Basisleistenoberseite aufnehmbar ist.

11. Leistenanordnung nach einem der Ansprüche 1 bis 4, **dadurch gekennzeichnet, dass** die Abdeckleiste (23) als Abschlussprofil ausgebildet ist, bei dem das Abdeckleisten-Rastelement (24) randseitig an der Abdeckleistenunterseite mit im Querschnitt einem abstehenden Abdeckleistenseitenbereich (25) angeordnet ist, wobei das Abschlussprofil vorzugsweise gerade oder leicht konvex gewölbt ausgebildet ist.

12. Leistenanordnung nach Anspruch 11, **dadurch gekennzeichnet, dass** ein randseitiger Abdeckleisten-Längssteg (26) eine größere Länge aufweist als der Mittelsteg (12) und ein innerer Abdeckleisten-Längssteg (28), die beide eine vorzugsweise gleiche Länge aufweisen.

13. Leistenanordnung nach einem der Ansprüche 1 bis 12, **dadurch gekennzeichnet, dass** das Zahnprofil des Rastprofils (10) und des Gegenrastprofils (11) als Sägezahnprofil ausgebildet ist.

14. Leistenanordnung nach einem der Ansprüche 1 bis 13,
dass die Abdeckleiste (2;18;23) vorzugsweise aus Aluminium hergestellt und auf einer Sichtfläche mit einem Furnier (16), vorzugsweise einem Echtholzfurnier, und ggfs. zudem die Oberfläche mit einem Lack beschichtet ist, und
dass die Basisleiste (3) vorzugsweise aus einem Kunststoff hergestellt ist.

## Claims

1. Strip arrangement for covering or bridging joints, in particular for floors,
having a covering strip (2,23) and a base strip (3) which can be fixed to a subfloor (4), it being possible for the two strips to be connected to one another in a releasable manner by means of a press-over latching connection (5),
wherein the latching connection is formed by a covering-strip latching element (6,24) which is arranged on the underside of the covering strip (2,23), the underside being directed towards the base strip, and comprises a tooth-like latching profile (10), and by a base-strip latching element (7) which is correspondingly assigned to the covering-strip latching element (6,24), is arranged on the top side of the base strip (3), the top side being directed towards the covering strip, and comprises a tooth-like mating latching profile (11), which is correspondingly assigned to the tooth-like latching profile (10),
wherein the covering-strip latching element (6,24) is formed by two spaced-apart longitudinal covering-strip crosspieces (8), which run approximately parallel in the longitudinal direction of the covering strip (2,23) and project approximately perpendicularly from the underside of the covering strip, and the base-strip latching element (7) is formed by two spaced-apart longitudinal base-strip crosspieces (9), which run approximately parallel in the longitudinal direction of the base strip (3) and project approximately perpendicularly from the top side of the base strip,
wherein, with the covering strip (2,23) latched to the base strip (3), the longitudinal covering-strip crosspieces (8) engage laterally, at least in part, over the longitudinal base-strip crosspieces (9),
wherein at least one of the longitudinal covering-strip crosspieces (8) and/or of the longitudinal base-strip crosspieces (9) is attached in an elastically resilient manner to the base strip (3) and/or the covering strip (2,23), and
wherein provided longitudinally on the underside of the covering strip, approximately in a central region between the two longitudinal covering-strip crosspieces (8), is a central crosspiece (12), which runs approximately parallel to the longitudinal crosspieces,
**characterized**
**in that** the tooth-like latching profile (10) is arranged in each case on the mutually facing inner surfaces of the longitudinal covering-strip crosspieces (8), and the tooth-like mating latching profile (11) is arranged in each case on the mutually remote outer surfaces of the longitudinal base-strip crosspieces (9), and
**in that** the central crosspiece (12), with the covering strip (2;18;23) oriented obliquely in relation to the base strip (3), comes into abutment against a top end of one of the longitudinal base-strip crosspieces (9) and keeps the mating latching profile (11) of the latter in engagement with the latching profile (10) of the associated longitudinal covering-strip crosspiece (8;26,28) and, with the covering strip (2) and the base strip (3) oriented approximately parallel, the central crosspiece (12), in the latched state, is spaced apart from the longitudinal base-strip crosspieces (9).

2. Strip arrangement according to Claim 1, **characterized in that** the longitudinal covering-strip crosspieces (8;26,28) and the longitudinal base-strip crosspieces (9) and the central crosspiece (12) extend, at least in certain sections, over a sub-region, but preferably over the entire length, of the covering strip (2;18;23) and/or of the base strip (3).

3. Strip arrangement according to Claim 1 or 2, **characterized in that** the mating latching profile (11) and the latching profile (10) are formed in each case at least at the free longitudinal-crosspiece end.

4. Strip arrangement according to one of Claims 1 to 3, **characterized in that** the longitudinal base-strip crosspieces (9) project at the same height in each case from the top side of the base strip, at least one, but preferably both, of the longitudinal base-strip crosspieces (9) being attached in an elastically resilient manner to the top side of the base strip.

5. Strip arrangement according to one of Claims 1 to 4, **characterized in that** the covering strip (2) is designed as a transition profile in the case of which the covering-strip latching element (6) is arranged, in cross section, approximately centrally on the underside of the covering strip with covering-strip side regions (14,15) projecting therefrom on both sides approximately symmetrically in relation to the covering-strip latching element (6).

6. Strip arrangement according to Claim 5, **characterized in that** the covering strip (2) is of rectilinear or slightly convexly curved design.

7. Strip arrangement according to one of Claims 1 to 4, **characterized in that** the covering strip (18) is designed as a compensating profile in the case of which the covering-strip latching element (19) is arranged, in cross section, preferably slightly offset from the centre on the underside of the covering strip with covering-strip side regions (20, 21) projecting therefrom on both sides, a first covering-strip side region (20) being longer, in relation to the covering-strip latching element (19), than a second covering-strip side region (21) located opposite, and the second covering-strip side region (21), with the covering strip (18) oriented horizontally, being located at a higher level, in relation to a horizontal plane, than the first, longer covering-strip side region (20).

8. Strip arrangement according to one of Claims 1 to 7, **characterized in that** the central crosspiece (12) and the longitudinal covering-strip crosspieces (8) project at the same height in each case from the underside of the covering strip.

9. Strip arrangement according to one of Claims 1 to 7, **characterized in that** the central crosspiece (12) is longer than the longitudinal covering-strip crosspieces (8).

10. Strip arrangement according to Claim 9, **characterized in that**, in the fully latched state, the longitudinal covering-strip crosspieces (8) engage laterally over the longitudinal base-strip crosspieces (9) to the full extent and the free central-crosspiece end can be accommodated in a groove on the top side of the base strip.

11. Strip arrangement according to one of Claims 1 to 4, **characterized in that** the covering strip (23) is designed as a termination profile in the case of which the covering-strip latching element (24) is arranged at the border of the underside of the covering strip with, in cross section, a projecting covering-strip side region (25), the termination profile preferably being of rectilinear or slightly convexly curved design.

12. Strip arrangement according to Claim 11, **characterized in that** a border-side longitudinal covering-strip crosspiece (26) is longer than the central crosspiece (12) and an inner longitudinal covering-strip crosspiece (28), the latter two crosspieces preferably being of the same length.

13. Strip arrangement according to one of Claims 1 to 12, **characterized in that** the tooth profile of the latching profile (10) and of the mating latching profile (11) is designed as a sawtooth profile.

14. Strip arrangement according to one of Claims 1 to 13, **characterized in that** the covering strip (2;18;23) is preferably produced from aluminium and is coated, on a visible surface, with a veneer (16), preferably a wood veneer, and, if appropriate, the surface is additionally coated with a varnish, and **in that** the base strip (3) is preferably produced from a plastic.

## Revendications

1. Dispositif à baguette pour le recouvrement ou la fermeture de joints, plus particulièrement pour des moquettes,
avec une baguette de recouvrement (2, 23) et une baguette de base (3), pouvant être reliée avec un plancher (4), qui peuvent être reliées de manière amovible entre elles à l'aide d'une liaison à encliquetage (5) qui peut être comprimée,
dans lequel la liaison à encliquetage est constituée d'un élément d'encliquetage de baguette de recouvrement (6, 24) disposé du côté inférieur de la baguette de recouvrement (2, 23) orienté du côté de la baguette de base, et qui comprend un profilé d'encliquetage (10) en forme de denture ainsi qu'un élément d'encliquetage de la baguette de base (7) correspondant à l'élément d'encliquetage de la baguette de recouvrement ((24), disposé du côté supérieur de la baguette de base (3) orienté vers la baguette de recouvrement et qui comprend un contre-profilé d'encliquetage (11) en forme de denture correspondant,
dans lequel l'élément d'encliquetage des bagues de recouvrement (6, 24) est constituée de deux nervures longitudinales de la baguette de recouvrement (8) distantes l'une de l'autre dans la direction longitudinale de la baguette de recouvrement (2, 23) approximativement parallèles entre elles et approximativement perpendiculaires à la partie inférieure de la baguette de recouvrement, et l'élément d'encliquetage de la baguette de base (7) est constituée de deux nervures longitudinales de baguettes de base (9) distantes l'une de l'autre dans la direction longitudinale de la baguette de base (3) approximativement parallèles entre elles et approximativement perpendiculaires à la partie supérieure de la baguette de base,
dans lequel les nervures longitudinales de la baguette de recouvrement (8) s'emboîtent, lorsque la baguette de recouvrement (2, 23) est encliquetée avec la baguette de base (3), au moins partiellement avec les nervures longitudinales de la baguette de base (9),
dans lequel au moins une des nervures longitudinales de la baguette de recouvrement (8) et/ou des nervures longitudinales de la baguette de base (9) est reliée de manière élastiques à la baguette de base (3) et/ou à la baguette de recouvrement (2, 23), et
dans lequel, au niveau de la partie inférieure de la plaque de recouvrement, dans la direction longitudinale, approximativement dans la zone centrale entre les deux nervures longitudinales de la baguette de recouvrement (8), se trouve une nervure centrale (12) parallèle à celles-ci,
**caractérisé en ce que**
le profilé d'encliquetage (10) en forme de denture est disposé sur les surfaces internes, orientées l'une vers l'autres, des nervures longitudinales de la baguette de recouvrement (8) et le contre-profilé d'encliquetage (11) en forme de denture est disposé sur les surfaces externes opposées des nervures longitudinales de la baguette de base (8), et
la nervure centrale (12), lors d'une orientation oblique de la baguette de recouvrement (2 ; 18 ; 23) par rapport à la baguette de basse (3), s'appuie au niveau d'une extrémité supérieure d'une des nervures longitudinales de la baguette de base (9) et maintient son contre-profilé d'encliquetage (11) en emboîtement avec le profilé d'encliquetage (10) de la nervure longitudinale correspondantes de la baguette de recouvrement (8 ; 26 ; 28) et, lors d'une orientation approximativement parallèle de la baguette de recouvrement (2) et de la baguette de base (3), la nervure central (12) présente, lorsqu'elle est encliquetée, un intervalle par rapport aux nervures longitudinales de la baguette de base (9).

2. Dispositif à baguette selon la revendication 1, **caractérisé en ce que** les nervures longitudinales de la baguette de recouvrement (8 ; 26, 28) et les nervures longitudinales de la baguette de base (9) ainsi que la nervure central (12) s'étendent au moins sur une zone partielle, de préférence sur toute la longueur de la baguette de recouvrement (2 ; 18 ; 23) et/ou de la baguette de base (3).

3. Dispositif à baguette selon la revendication 1 ou 2, **caractérisé en ce que** le contre-profilé d'encliquetage (11) et le profilé d'encliquetage (10) sont disposés au moins au niveau de l'extrémité libre de la nervure longitudinale.

4. Dispositif à baguette selon l'une des revendications 1 à 3, **caractérisé en ce que** les nervures longitudinales des languettes de base (9) sont à la même hauteur par rapport à la partie supérieure de la baguette de base, moyennant quoi au moins une, de préférence les deux, des nervures longitudinales de la baguette de base (9) est fixée de manière élastique sur I partie supérieure de la plaque de base.

5. Dispositif à baguette selon l'une des revendications 1 à 4, **caractérisé en ce que** la baguette de recouvrement (2) est conçue comme un profilé de transition dans lequel l'élément d'encliquetage de la baguette de recouvrement (6) est disposé dans la section transversale approximativement dans une zone centrale sur la partie inférieure de la baguette de recouvrement avec des zones latérales de la baguette de recouvrement (14, 15) des deux côtés de celui-ci, de manière symétrique par rapport à l'élément d'encliquetage de la baguette de recouvrement (6).

6. Dispositif à baguette selon la revendication 5, **caractérisé en ce que** la baguette de recouvrement (2) est droite ou légèrement convexe.

7. Dispositif à baguette selon l'une des revendications 1 à 4, **caractérisé en ce que** la baguette de recouvrement (18) est conçu comme un profilé de compensation, dans lequel l'élément d'encliquetage de la baguette de recouvrement (19), dans la section transversale, est disposé de manière légèrement décalée par rapport au centre sur la partie inférieure de la plaque de recouvrement avec des zones latérales de la baguette de recouvrement (20, 21) des deux côtés de celui-ci, moyennant quoi une première zone latérale de baguettes de recouvrement (20) de l'élément d'encliquetage de la baguette de recouvrement (19) est plus long qu'une deuxième zone latérale de la baguette de recouvrement (21) opposée et la deuxième zone latérale de la baguette de recouvrement (21), lorsque la baguette de recouvrement (18) est orientée de manière horizontale par rapport à un plan horizontal, se trouve plus haut que la première zone latérale de la baguette de recouvrement (20) plus longue.

8. Dispositif à baguette selon l'une des revendications 1 à 7, **caractérisé en ce que** la nervure centrale (12) et les nervures longitudinales de la baguette de recouvrement (8) sont à la même hauteur par rapport à la partie inférieure de la baguette de recouvrement.

9. Dispositif à baguette selon l'une des revendications 1 à 7, **caractérisé en ce que** la nervure centrale (12) a une longueur plus importante que les nervures longitudinales de la baguette de recouvrement (8).

10. Dispositif à baguette selon la revendication 9, **caractérisé en ce que** les nervures longitudinales de la baguette de recouvrement (8), lorsqu'elles sont complètement encliquetées, recouvrent latéralement complètement les nervures longitudinales de la baguette de base (9) et l'extrémité libre de la nervure central peut être logée sur la partie supérieure de la baguette de base.

11. Dispositif à baguette selon l'une des revendications 1 à 4, **caractérisé en ce que** la baguette de recouvrement (23) est conçue comme un profilé de fermeture dans lequel l'élément d'encliquetage de la baguette de recouvrement (24) est disposé au bord de la partie inférieure de la baguette de recouvrement avec une zone latérale de la baguette de recouvrement (25) dans la section transversale, moyennant quoi le profilé de fermeture est de préférence droit ou légèrement convexe.

12. Dispositif à baguette selon la revendication 11, **caractérisé en ce qu'**une nervure longitudinale de la baguette de recouvrement (26), située du côté du bord, a une longueur plus importante que la nervure centrale (12) et qu'une nervure longitudinale interne de baguette de recouvrement (28) qui ont toutes les deux, de préférence, la même longueur.

13. Dispositif à baguette selon l'une des revendications 1 à 12, **caractérisé en ce que** le profil denté du profilé d'encliquetage (10) et du contre-profilé d'encliquetage (11) est un profil en dents de scie.

14. Dispositif à baguette selon l'une des revendications 1 à 13, **caractérisé en ce que** la baguette de recouvrement (2 ; 18 ; 23) est de préférence en aluminium et est revêtue, sur une surface visible, d'un contreplacage (16) de préférence d'un contreplacage en vrai bois, et le cas échéant en outre la surface est revêtue d'un vernis, et **en ce que** la baguette de base (3) est de préférence en matière plastique.
